# EUROPÄISCHE PATENTSCHRIFT

(11) **EP 0 248 927 B1**
(45) Veröffentlichungstag und Bekanntmachung des Hinweises auf die Patenterteilung: **30.08.1989**
(21) Anmeldenummer: 86107895.4
(22) Anmeldetag: 10.06.1986
(51) Int. Cl.: B65D 5/38

(54) **Packung aus Schieber und Hülse**
Drawer-and-shell-type packaging
Emballage constitué d'un fourreau et d'un tiroir

(43) Veröffentlichungstag der Anmeldung: 16.12.1987
(73) Patentinhaber: Focke & Co. (GmbH & Co.), 27283 Verden (DE)
(72) Erfinder: Focke, Heinz, D-2810 Verden (DE); Liedtke, Kurt, D-2810 Verden (DE)
(74) Vertreter: Bolte, Erich, Dipl.-Ing.

(56) Entgegenhaltungen:
- FR-A- 2 193 738
- US-A- 4 279 373

## Beschreibung

Die Erfindung betrifft eine Packung aus Schieber und Hülse (shell and slide), bei der die Längskanten der Hülse und die Schieberlängskanten abgeschrägt ausgebildet sind, so daß die Packung einen achteckigen, gleichwinkeligen Querschnitt aufweist.

Packungen des Typs Schieber und Hülse dienen vornehmlich zur Aufnahme von Zigarettengruppen, die in einen Innenzuschnitt aus Stanniol eingehüllt sind. Die den Schieber umgebende Hülse ist bei den bekannten Zigarettenpackungen im Querschnitt viereckig (rechteckig) und an beiden Enden offen. Der Schieber besteht aus einer Rückwand, auf der der Zigarettenblock aufliegt und aus Seitenlappen, die an Seitenwänden der Hülse anliegen. Quer hierzu erstrecken sich Stirnwände (Bodenwand und Oberwand) des Schiebers mit Stecklaschen.

Bekannt geworden ist auch bereits eine Packung des genannten Typs, bei der die Längskanten der Hülse und die Schieberlängskanten abgeschrägt ausgebildet sind (US-A 4 279 373). Hier handelt es sich jedoch um eine Verpackung für aktive Materialien wie Insektizide oder Raumluftauffrischer. Derartige Materialien stellen an die Verpackung andere Anforderungen als Zigaretten, so daß sie sich in ihrer Gestaltung unterscheiden. Der achteckige Querschnitt der Verpackung wurde im übrigen ausschließlich aus Gründen eines ansprechenden Äußeren gewählt, eine Funktion kommt dieser Gestaltung hier nicht zu.

Aufgabe der Erfindung ist es, die Packung des Typs Schieber und Hülse in technischer und gestalterischer Hinsicht weiterzuentwickeln, insbesondere auch unter dem Gesichtspunkt der Materialeinsparung.

Zur Lösung dieser Aufgabe ist die erfindungsgemäße Packung dadurch gekennzeichnet, daß die Abschrägung der Längskanten der Hülsen und der Schieberlängskanten an den Durchmesser der aufzunehmenden Gegenstände insbesondere von Zigaretten, die in einen Innenzuschnitt eingehüllt sind, angepaßt ist, und das sich quer hierzu Stirnwände (Oberwand, Bodenwand) des Schiebers erstrecken, an denen Stecklaschen angeordnet sind, die an den Seiten schräggerichtete, abgewinkelte Ansätze 38 aufweisen, die bei geschlossener Packung formschlüssig an der Innenseite der benachbarten Längskanten der Hülse anliegen.

Durch die abgeschrägten Längskanten der Hülse und - soweit zutreffend - des Schiebers ist eine bessere, genauere Anpassung der Querschnittsgestalt der Packung an die des Zigarettenblocks gegeben. Die sonst im Bereich der Längskanten durch die Rundungen der Zigaretten gebildeten Eckhohlräume entfallen infolge der abgeschrägten Längskanten.

In besonderer Weise ist erfindungsgemäß der Schieber ausgebildet, der Bodenwand und Oberwand mit abgeschrägten Ecken aufweist. Die Stecklaschen sind seitlich mit Ansätzen versehen, die sich in Schließstellung an die achteckige Kontur der Packung anpassen.

Weitere Merkmale der erfindungsgemäßen Packung betreffen die Ausbildung bzw. Abmessung der Seitenlappen des Schiebers sowie die Gestaltung der Hülse.

Ein Ausführungsbeispiel der Erfindung wird nachfolgend anhand der Zeichnungen näher erläutert. Es zeigt:
Fig. 1 eine geschlossene Packung des Typs Schieber und Hülse mit achteckigem Querschnitt in perspektivischer Darstellung,
Fig. 2 die Packung gemäß Fig. 1 bei geöffneter Stellung,
Fig. 3 einen ausgebreiteten Zuschnitt für die Bildung der Hülse,
Fig. 4 einen ausgebreiteten Zuschnitt für die Bildung des Schiebers,
Fig. 5 einen Querschnitt durch die Packung gemäß Fig. 1 in der Ebene V-V.

Der hier angesprochene Packungstyp besteht im grundsätzlichen Aufbau aus zwei Teilen, nämlich einer äußeren Hülse 10 und einem in dieser bewegbar angeordneten Schieber 11. In dem Schieber 11 befindet sich der Packungsinhalt, im vorliegenden Falle zwei Zigarettenblöcke 12 und 13, also in einen Innenzuschnitt 14 (Stanniol) eingehüllte Zigarettengruppen.

Die Hülse 10 ist ein annähernd quaderförmiges Gebilde mit geschlossenem Querschnitt, welches an den Enden bzw. oben und unten offen ist. Dadurch kann der Schieber 11 durch die Hülse 10 hindurchbewegt werden, und zwar nach unten und oben. Wird auf diese Weise der Schieber 11 aus der Hülse 10 teilweise herausbewegt (Fig. 2), kann der Packungsinhalt entnommen werden.

Der Schieber 11 besteht aus einer Rückwand 15, auf der bzw. an der der Packungsinhalt (Zigarettenblöcke 12, 13) anliegt. Seitlich schließen an die Rückwand 15 aufgerichtete Seitenlappen 16 und 17 an, die innerhalb der Hülse 10 an Seitenwänden 18 und 19 der Hülse 10 anliegen. Quer hierzu erstrecken sich an den Enden bzw. oberen und unteren Rändern der Rückwand 15 Stirnwände, nämlich eine Oberwand 20 und eine Bodenwand 21. Diese sind quer zur Rückwand 15 gerichtet und bilden den oberen und unteren Abschluß der (aufgerichteten) Packung. An Oberwand 20 und Bodenwand 21 sind jeweils Stecklaschen 22 und 23 angebracht. Diese werden bei geschlossener Packung gegen den Packungsinhalt umgefaltet und erstrecken sich zur Sicherung der Schließstellung zwischen einer Hülsenvorderwand 24 und dem Packungsinhalt.

Ein Zuschnitt zur Bildung der Hülse 10 (Fig. 3) ist in ausgebreitetem Zustand ein längliches, rechteckiges Gebilde. Dieses wird zu einem "Schlauch" mit annähern quaderförmigem Querschnitt gefaltet, derart, daß Hülsenvorderwand 24, Seitenwände 18 und 19 sowie eine Hülsenrückwand 25 gebildet sind. Im Bereich der letztgenannten ist eine Schlauchüberlappung 26 des Zuschnitts der Hülse 10 gebildet. Die einander überdeckenden Bereiche sind durch Klebung miteinander verbunden (Fig. 5).

Die Hülse 10 bildet vier Längskanten 27, die sich bei aufgestellter Packung in aufrechter Richtung erstrecken. Die Längskanten sind im vorliegenden Falle durch jeweils zweimaliges Abwinkeln des Zuschnitts der Hülse 10 abgeschrägt. Es entsteht dadurch der achteckige Querschnitt der Hülse 10. Statt der durchgehenden rechtwinkligen Kanten üblicher Packungen entstehen hier zwei Einzelkanten 28 und 29 im Bereich jeder Längskante 27. Die Einzelkanten 28 und 29 sind durch einen sich diagonal "uber Eck" erstreckenden Materialstreifen 30 miteinander verbunden. Bei gleichwinkliger Ausgestaltung der Hülse 10 im Bereich der Längskanten 27 wird an jeder Einzelkante 28, 29 ein Winkel von 135_{°} eingeschlossen. Die Materialstreifen 30 schmiegen sich dadurch im Bereich der Packungsecken verhältnismäßig eng an die Rundungen der Zigaretten an.

Durch die Gestaltung der Längskanten 27 in der vorbeschriebenen Weise bestehen die Seitenwände 18,19 der Hülse 10 im mittleren Bereich aus einem verhältnismäßig schmalen, quer zur Hülsenvorderwand 24 und Hülsenrückwand 25 gerichteten Seitenwandstreifen 31.

Der Schieber ist gestalterisch an die Form der Hülse 10 angepaßt. Schieberlängskanten 32 sind - korrespondierend zu den benachbarten Längskanten 27 der Hülse 10 - ebenfalls als abgeschrägte Kanten ausgebildet mit zwei im Abstand voneinander verlaufenden Einzelkanten 33 und 34 und einem zwischen diesen sich erstreckenden, "über Eck" gehenden Materialstreifen 35. An diesen schließt dann ein aufrechter bzw. quergerichteter Seitenlappenstreifen 36 als Teil der Seitenlappen 16,17 an.

Durch die vorerwähnte Gestaltung haben die Seitenlappen 16, 17 eine geringere konstruktive Höhe bzw. Breite als die gesamte Seitenwand 18, 19 der Hülse. Wie sich insbesondere aus Fig. 2 und 5 ergibt, erstrecken sich die Seitenlappen 16, 17 bzw. deren Seitenlappenstreifen 36 lediglich im Bereich der Seitenwandstreifen 31. Hierdurch ergibt sich eine Materialeinsparung durch die geringere Höhe bzw. Breite der Seitenlappen 16, 17 des Schiebers 11

Die Oberwand 20 und Bodenwand 21 sind an die achteckige Querschnittsgestalt der Hülse 10 angepaßt, und zwar durch eine ebenfalls achteckige Gestaltung durch abgeschrägte Ecken 37. Deren Gestaltung entspricht derjenigen der Längskanten 27 bzw. der Schieberlängskanten 32, so daß eine formschlüssige Anpassung gegeben ist.

Die Stecklaschen 22 und 23 sind ebenfalls in besonderer Weise ausgebildet, und zwar durch seitliche Ansätze 38, die sich jeweils im Bereich der Schieberlängskanten 32 bzw. der Materialstreifen 35 derselben erstrecken. Die im vorliegenden Falle zu den Enden bzw. freien Rändern der Stecklaschen 22, 23 dreieckförmig auslaufenden Ansätze 38 sind gegenüber dem übrigen Teil der Stecklaschen 22, 23 durch eine Faltlinie 39 korrespondierend zu der innenliegenden Einzelkante 33 der Schieberlängskante 32 abgegrenzt. Hierdurch ist es möglich, die dreieckförmigen Ansätze 38 bei geschlossener Packung im Sinne der achteckigen Querschnittsgestaltung in eine abgeschrägte Position zu bringen. Die Stabilität der Packung, insbesondere im Bereich der Stecklaschen 22, 23 wird dadurch erhöht.

Im übrigen entsprechenden Aufbau und Handhabung der Packung einer konventionellen Ausführung des Typs "Schieber und Hülse".

## Patentansprüche

1. Packung aus Schieber und Hülse (shell and slide), bei der die Längskanten der Hülse und die Schieberlängskanten abgeschrägt ausgebildet sind, so daß die Packung einen achteckigen, gleichwinkeligen Querschnitt aufweist, dadurch gekennzeichnet, daß die Abschrägung der Längskanten (27) der Hülse (10) und der Schieberlängskanten (32) an den Durchmesser der aufzunehmenden Gegenstände, insbesondere von Zigaretten, die in einen Innenzuschnitt eingehüllt sind, angepaßt ist, und daß sich quer hierzu Stirnwände (Oberwand 20, Bodenwand 21) des Schiebers (11) erstrecken, an denen Stecklaschen (22, 23) angeordnet sind, die an den Seiten schräggerichtete, abgewinkelte Ansätze (38) aufweisen, die bei geschlossener Packung formschlüssig an der Innenseite der benachbarten Längskanten (27) der Hülsen (10) anliegen.

2. Packung nach Anspruch 1, dadurch gekennzeichnet, daß einander gegenüberliegende Stirnwände des Schiebers (11) (Oberwand 20, Bodenwand 21) mit abgeschrägten Ecken (37) nach Maßgabe der Abschrägung der Längskanten (27) ausgebildet sind.

3. Packung nach Anspruch 1, dadurch gekennzeichnet, daß die Ansätze (38) zum freien Rand der Stecklasche (22, 23) hin dreieckförmig auslaufend ausgebildet sind.

4. Packung nach Anspruch 1 sowie einem oder mehreren der weiteren Ansprüche, dadurch gekennzeichnet, daß die Seitenlappen (16, 17) an der Rückwand (15) des Schiebers (11) mit geringerer Breite (Tiefe) ausgebildet sind als Seitenwände (18, 19) der Hülse, derart, daß sich die Seitenlappen (16, 17) mit einem aufrechten bzw. quergerichteten Seitenlappenstreifen (36) zwischen den abgeschrägten Längskanten (27) der Hülse (10) erstrecken.

5. Packung nach Anspruch 1 sowie einem oder mehreren der weiteren Ansprüche, dadurch gekennzeichnet, daß die Hülse (10) aus einem schlauchförmig gefalteten Zuschnitt mit einander überdeckender Schlauchüberlappung (26) im Bereich einer Hülsenrückwand (25) besteht.

## Claims

1. Pack comprising a slide and a shell, in which pack the longitudinal edges of the shell and of the slide are bevelled, in such a way that the pack has an octagonal, equiangular cross-section, characterized in that the bevel of the longitudinal edges (27) of the shell (10) and longitudinal edges (32) of the slide is matched to the diameter of the articles to be received, especially cigarettes wrapped in an inner blank, and in that there extend transversely thereto end walls (top wall 20, bottom wall 21) of the slide (11), on which are arranged insertion flaps (22, 23) having, on the sides, obliquely directed, angled extensions (38) which, when the pack is closed, rest positively against the inner face of the adjacent longitudinal edges (27) of the shells (10).

2. Pack according to claim 1, characterized in that end walls of the slide (11) (top wall 20 and bottom wall 21) located opposite one another and having bevelled comers (37) are made to conform to the bevel of the longitudinal edges (27).

3. Pack according to claim 1, characterized in that the extensions (38) are designed to taper in triangular form towards the free edge of the insertion flap (22, 23).

4. Pack according to claim 1 and one or more of the further claims, characterized in that the side tabs (16, 17) on the rear wall (15) of the slide (11) are made with less width (depth) than side walls (18, 19) of the shell, so that the side tabs (16, 17) extend between the bevelled longitudinal edges (27) of the shell (10) by means of a vertical or transversely directed side-tab strip (36).

5. Pack according to claim 1 and one or more of the further claims, characterized in that the shell (10) consists of a blank folded in tubular form, with tubular overlaps (26) overlapping one another in the region of a shell rear wall (25).

## Revendications

1. Emballage à tiroir et manchon (shell and slide), sur lequel les arêtes longitudinales du manchon et les arêtes longitudinales du tiroir sont biseautées, de sorte que l'emballage a une section octogonale à angles égaux, caractérisé par le fait que le biseau des arêtes longitudinales (27) du manchon (10) et des arêtes longitudinales (32) du tiroir (11) est adapté au diamètre des objets à recevoir, en particulier de cigarettes enveloppées dans un flan intérieur, et que, perpendiculairement à ces arêtes, s'étendent des parois frontales (paroi supérieure 20, paroi de fond 21) du tiroir (11) auxquelles sont jointes des languettes rentrantes (22, 23) qui présentent sur les côtes des appendices dirigés obliquement, rabattus (38) qui, lorsque l'emballage est fermé, s'appliquent sur le côté intérieur des arêtes longitudinales voisines (27) du manchon (10).

2. Emballage selon la revendication 1, caractérisé par le fait que des parois frontales opposées du tiroir (11) (paroi supérieure 20, paroi de fond 21) ont des coins biseautés (37) selon le biseau des arêtes longitudinales (27).

3. Emballage selon la revendication 1, caractérisé par le fait que les appendices (38) se terminent en pointe vers le bord libre de la languette rentrante (22, 23).

4. Emballage selon la revendication 1 et une ou plusieurs des autres revendications, caractérisé par le fait que les pattes latérales (16, 17) jointes à la paroi arrière (15) du tiroir (11) sont moins larges (moins profondes) que des parois latérales (18, 19) du manchon de façon telle qu'une bande verticale ou dirigée transversalement (36) des pattes latérales (16, 17) s'étende entre les arêtes longitudinales biseautées (271 du manchon (10).

5. Emballage selon la revendication 1 et une ou plusieurs des autres revendications, caractérisé par le fait que le manchon (10) est constitué d'un flan plié en forme de gaine avec chevauchement (26) dans la zone d'une paroi arrière (25) du manchon.
